# EUROPÄISCHE PATENTSCHRIFT

(11) **EP 0 171 808 B1**
(45) Veröffentlichungstag und Bekanntmachung des Hinweises auf die Patenterteilung: **03.05.1989**
(21) Anmeldenummer: 85110216.0
(22) Anmeldetag: 14.08.1985
(51) Int. Cl.: H01H 50/02

(54) **Relaissockel eines elektromagnetischen Relais**
Socket of an electromagnetic relay
Socle d'un relais électromagnétique

(30) Priorität: 17.08.1984 DE 3430335
(43) Veröffentlichungstag der Anmeldung: 19.02.1986
(73) Patentinhaber: SIEMENS AKTIENGESELLSCHAFT, 80333 München (DE)
(72) Erfinder: Kobler, Ulrich, Dipl.-Ing., D-8000 München 21 (DE)

(56) Entgegenhaltungen:
- DE-A- 3 104 623
- DE-A- 3 232 380
- DE-A- 3 500 590
- DE-B- 2 365 969
- FR-A- 2 314 576

## Beschreibung

Die Erfindung bezieht sich auf einen Relaissockel eines elektromagnetisches Relais mit in einer Ebene in einen flachen Isolierstoffkörper eingebetteten Anschlußelementen, von welchen Kontaktelemente zur Oberseite des lsolierstoffkörpers aufgebogen sind und an dessen Oberseite austreten und von denen Anschlußfahnen nach außen geführt sind.

Ein derartiger Relaissockel ist beispielsweise in der DE-A 3 232 380 beschrieben. Dort wie bei anderen bekannten Relais erstrecken sich die Anschlußfahnen in Form von Stiften senkrecht zur Anschlußebene des Relais, so daß sie in Bohrungen einer Leiterplatte oder in hülsenförmige Aufnahmeelemente einer Steckfassung eingesteckt werden können.

Bei anderen Bauelementen, wie Widerständen und dergleichen, ist es bereits üblich, flächenförmige Anschlußelemente zur Kontaktierung auf Leiterplatten vorzusehen (z.B. DE-A 3 104 623). Bei dieser sogenannten Planar-Anschlußtechnik werden Teile der Gehäuseoberfläche als Anschlußelemente verwendet. Dabei handelt es sich jedoch jeweils um Bauelemente, wie beispielsweise Widerstände, die im allgemeinen nur zwei Anschlußelemente aufweisen. Bei Bauelementen mit einer größeren Anzahl von Kontaktanschlüssen, wie dies Relais darstellen, ist diese bekannte Art, Gehäuseoberflächen zur Kontaktierung zu verwenden, nicht ohne weiteres anwendbar.

Aufgabe der Erfindung ist es, einen Relaissockel eines elektromagnetischen Relais mit Flachkontakten zu schaffen, wobei der Relaisaufbau ansonsten in herkömmlicher Weise bleiben kann und die Bauhöhe durch die Flachkontakte nicht vergrößert wird.

Erfindungsgemäß wird diese Aufgabe bei einem Sockel der eingangs genannten Art dadurch gelöst, daß die Anschlußfahnen mit ihren freien Enden in einer zur Unterseite des Isolierstoffkörpers parallelen Richtung verlaufen. Bei Relaissockeln mit an der Unterseite austretenden Anschlußfahnen können letztere parallel zu dieser Unterseite nach außen gebogen sein, wobei es zweckmäßig ist, daß die Anschlußfahnen etwa im mittleren Drittel der unterseitigen Oberfläche des Sockels austreten, damit die freien Enden nicht über den Rand vorstehen. Treten die Anschlußfahnen in der Nähe des äußeren Randes aus dem Sockel aus, so werden sie zweckmäßigerweise einwärts gebogen. Um die Bauhöhe möglichst gering zu halten, können im Sockelboden für die Anschlußfahnen Aussparungen vorgesehen sein, deren Tiefe jedoch geringer ist als die Materialdicke der Anschlußfahnen. Mit der letzteren Maßnahme wird sichergestellt, daß die Anschlüsse in jedem Fall auf der Leiterbahn einer Leiterplatte aufliegen.

Der Sockel kann aber auch so gestaltet sein, daß die Anschlußfahnen in der Einbettungsebene seitlich austreten. In einer zweckmäßigen Ausführungsform werden diese Anschlußfahnen dann nach unten bis in den Bereich der Sockelunterseite abgekröpft. Es ist aber auch möglich, die Anschlußfahnen mit ihren freien Enden unmittelbar in der Einbettungsebene verlaufen zu lassen. In diesem Fall muß jedoch sichergestellt werden, daß die Leiterplatte, in die das entsprechende Relais montiert werden soll, eine Aussparung für den Sockelkörper aufweist. Da bei der Montage von Bauelementen mit Flächenkontakten die Leiterplatte nicht durch ein Lötbad geführt wird bzw. die flächenkontaktierten Bauelemente erst nachträglich auf die Leiterplatte aufgebracht werden, sind derartige Aussparungen auch nich schädlich für das erst nachher einzusetzende Relais.

Die Erfindung wird nachfolgend an Ausführungsbeispielen näher erläutert. Es zeigt
Fig. 1 ein Relais mit einem erfindungsgemäß gestalteten Sockel in Explosionsdarstellung,
Fig. 2 und Fig. 3 zwei verschiedene Sockelausführungen mit an der Unterseite vorgesehenen Flachkontakten im Schnitt,
Fig. 4 und Fig. 5 zwei Sockelausführungen mit seitlich austretenden Anschlußfahnen, ebenfalls im Schnitt.
Fig.1 zeigt lediglich beispielhaft ein Relais mit einem erfindungsgemäß gestalteten Sockel. Das Magnetsystem besteht aus einem Spulenkörper 1 mit einer Wicklung 2, zwei in den Spulenkörper einzuschiebenden Jochen 4 und 5 mit einem zwischenliegenden Dauermagneten 6, außerdem aus einem Anker 7 und einem Kontaktschieber 8. Der nähere Aufbau des Relais ist beispielsweise in der erwähnten DE-A 3 232 380 beschrieben.

Das erwähnte Magnetsystem wird auf einen als Isollerstoffkörper ausgebildeten Sockel 9 aufgesetzt und nach der Montage mit einer Kappe 10 abgedeckt. In den Sockel sind Kontaktelemente und gegebenenfalls auch Spulenanschlußelemente eingebettet, wobei diese Anschlußelemente zur Erreichung einer möglichst geringen Bauhöhe aus einer Platine freigeschnitten und in der Platinenebene eingespritzt sind. Die Kontaktelemente 11 und 12 und die Kontaktfederträger 13 sind dabei jeweils aus der Platinenebene nach oben aufgebogen, während die zugehörigen Anschlußfahnen 14 bei dem Beispiel nach Fig. 1 seitlich oder bei anderen Ausführungsformen an der Unterseite des Sockels austreten. Entgegen den bisherigen Relaiskonstruktionen sind diese Anschlußfahnen jedoch nicht in Form von Stiften senkrecht zur Unterseite geführt, sondern als Flachkontakte ausgebildet.

Fig. 2 zeigt im Schnitt den Sockel 9 mit in einer Ebene eingebetteten Anschlußelementen 15, die in dieser Einbettungsebene aus einer Platine geschnitten sind. Aus der Einbettungsebene sind von den einzelnen Anschlußelementen 15 die bereits in Fi^{g}. 1 gezeigten Kontaktelemente 11 und 12 nach oben gebogen. Außerdem sind zur Unterseite Anschlußfahnen 17 senkrecht zur Einbettungsebene abgebogen, welche an der Unterseite des Sockels 9 austreten und entlang dieser Unterseite in eine zur Anschlußebene parallele Richtung zur Bildung von Flachkontakten 18 gebogen sind. Bei dem Beispiel von Fig. 2, wo die Anschlußfahnen 17 nahe am Rand des Sockels verlaufen, sind die Flachkontakte 18 einwärts gebogen, so daß sie völlig unterhalb des Sockels liegen und die Breite des Relais nicht vergrößern. Mit diesen Flachkontakten 18 wird das Relais auf Kontaktflächen einer Leiterplatte 19 aufgesetzt. Die Kontaktierung erfolgt wie bei anderen Bauelementen mit Flächenkontakten durch Erwärmung des auf der Leiterplatte vorgesehenen Kontaktflächenmaterials.

Fig. 3 zeigt einen Sockel mit ähnlichem Aufbau wie in Fig. 2. Im Unterschied zu dieser vorigen Ausführungsform sind hier die Anschlußfahnen 17 im mittleren Drittel des Sockels 9 nach unten herausgeführt, wobei die Flachkontakte 18 dann nach außen gebogen sind. Auch in diesem Fall ist durch entsprechende Bemessung der Flachkontakte 18 sichergestellt, daß diese nicht über den äußeren Rand des Sockels 9 vorstehen und so die Breite des Relais vergrößern könnten. Fig. 3 zeigt weiterhin die Möglichkeit, die Flachkontakte 18 in Aussparungen 20 des Sockelbodens zu legen, wodurch die Bauhöhe verringert werden kann. Die Tiefe der Aussparungen 20 ist allerdings in jedem Fall geringer als die Dicke der Flachkontakte 18. Entsprechende Aussparungen 20 könnten natürlich in gleicher Weise auch bei der Ausführungsform von Fig. 2 vorgesehen werden.

Fig. 4 zeigt eine andere Ausführungsform eines Sockels 9, wobei Anschlußfahnen 14 wie in Fig. 1 von den Anschlußelementen 15 in der Einbettungsebene seitlich aus dem Sockel 9 austreten. Außerhalb des Sockels sind diese Anschlußfahnen 14 nach unten abgekröpft, so daß die Flachkontakte 21 in Höhe der Sockelunterseite auf einer Leiterplatte 19 aufliegen.

Eine weitere Ausführungsmöglichkeit für Flachkontaktierung eines Relais ist in Fig. 5 gezeigt. Hierbei sind die Anschlußelemente 15 mit Flachkontakten 22 versehen, welche in der Einbettungsebene als gerade Verlängerungen der eingebetteten Anschlußelemente 15 ausgebildet sind. Für ein Relais mit einem derartigen Sockel kann eine sehr niedrige Einbauhöhe in der Leiterplatte 19 erzielt werden, wenn die Leiterplatte 19 eine Aussparung 23 von der Größe des Sockels 9 aufweist. Bei der Montage des Relais wird also der Sockel 9 in die Aussparung 23 gesetzt, wobei dann die seitlich abstehenden Flachkontakte 22 auf die Leiterbahnen bzw. Kontaktflächen der Leiterplatte 19 zu liegen kommen.

## Patentansprüche

1. Relaissockel eines elektromagnetischen Relais mit in einer Ebene in einen flachen Isolierstoffkörper (9) eingebetteten Anschlußelementen (15), von welchen Kontaktelemente zur Oberseite des Isolierstoffkörpers (9) aufgebogen sind und an dessen Oberseite austreten und von denen Anschlußfahnen nach außen geführt sind, dadurch gekennzeichnet, daß die Anschlußfahnen (14; 17; 22) mit ihren freien Enden (18; 21; 22) in einer zur Unterseite des Isolierstoffkörpers (9) parallelen Richtung verlaufen.

2. Sockel nach Anspruch 1, dadurch gekennzeichnet, daß die Anschlußfahnen (17) im mittleren Drittel der unterseitigen Oberfläche des Isolierstoffkörpers (9) austreten und sich mit ihren freien Enden (18) parallel zur Unterseite bis annähernd zum seitlichen Rand des Sockels erstrecken.

3. Sockel nach Anspruch 1, dadurch gekennzeichnet, daß die Anschlußfahnen (17) im Randbereich des Isolierstoffkörpers (9) an dessen Unterseite austreten und mit ihren freien Enden (18) nach innen gebogen sind.

4. Sockel nach Anspruch 2 oder 3, dadurch gekennzeichnet, daß die freien Enden (18) der Anschlußfahnen an der Unterseite des Isolierstoffkörpers (9) in Aussparungen (20) liegen, deren Tiefe geringer ist als die Materialdicke der Anschlußfahnen.

5. Sockel nach Anspruch 1, dadurch gekennzeichnet, daß die Anschlußfahnen (14) in der Einbettungsebene seitlich aus dem Isolierstoffkörper (9) austreten, außerhalb des Isolierstoffkörpers (9) nach unten abgekröpft sind und sich mit ihren freien Enden (21) im Bereich der Unterseite des Isolierstoffkörpers (9) nach außen erstrecken.

6. Sockel nach Anspruch 1, dadurch gekennzeichnet, daß die Anschlußfahnen (22) in der Einbettungsebene seitlich aus dem Isolierstoffkörper (9) austreten und sich mit ihren freien Enden in der gleichen Ebene nach außen erstrecken.

## Claims

1. Socket of an electromagnetic relay having connection elements (15) embedded in one plane in a flat insulant body (9), from which connection elements contact elements are bent up towards the top of the insulant body (9) and emerge at the top thereof, and from which connection elements connection tags are led outwards, characterised in that the connection tags (14; 17; 22) extend with their free ends (18; 21; 22) in a direction parallel to the bottom of the insulant body (9).

2. Socket according to Claim 1, characterised in that the connection tags (17) emerge in the middle third of the bottom surface of the insulant body (9) and extend with their free ends (18) parallel to the bottom up to approximately the lateral edge of the socket.

3. Socket according to Claim 1, characterised in that the connection tags (17) emerge in the edge region of the insulant body (9) on the bottom thereof and are bent inwards with their free ends (18).

4. Socket according to Claim 2 or 3, characterised in that the free ends (18) of the connection tags lie in recesses (20) on the bottom of the insulant body (9), the depth of which recesses is less than the material thickness of the connection tags.

5. Socket according to Claim 1, characterised in that the connection tags (14) emerge laterally from the insulant body (9) in the embedding plane, are bent at an angle downwards outside the insulant body (9) and extend outwards with their free ends (21) in the region of the bottom of the insulant body (9).

6. Socket according to Claim 1, characterised in that the connection tags (22) emerge laterally from the insulant body (9) in the embedding plane and extend outwards with their free ends in the same plane.

## Revendications

1. Socle d'un relais électromagnétique comportant des éléments de raccordement (15) qui sont insérés, dans un plan, dans un corps plat en matériau isolant (9) et à partir desquels des éléments de contact sont repliés en direction de la face supérieure du corps en matériau isolant (9) et sortent au niveau de cette face supérieure, et des languettes de raccordement des éléments de raccordement ressortent à l'extérieur, caractérisé par le fait que les extrémités libres (18; 21; 22) des languettes de raccordement (14; 17; 22) s'étendent dans une direction parallèle à la face inférieure du corps en matériau isolant (9).

2. Socle suivant la revendication 1, caractérisé par le fait que les languettes de raccordement (17) sortent dans la zone du tiers central de la surface inférieure du corps en matériau isolant (9) et que leurs extrémités (18) s'étendent parallèlement à la face inférieure, approximativement jusqu'au bord latéral du socle.

3. Socle suivant la revendication 1, caractérisé par le fait que les languettes de raccordement (17) sortent, dans la zone marginale du corps en matériau isolant (9), au niveau de la face inférieure de ce dernier et que leurs extrémités libres (18) sont repliées vers l'intérieur.

4. Socle suivant la revendication 2 ou 3, caractérisé par le fait que les extrémités libres (18) des languettes de raccordement sont situées contre la surface inférieure du corps en matériau isolant (9), dans des évidements (20), dont la profondeur est inférieure à l'épaisseur du matériau des languettes de raccordement.

5. Socle suivant la revendication 1, caractérisé par le fait que les languettes de raccordement (14) sortent latéralement hors du corps en matériau isolant (9), dans le plan d'insertion et sont repliées vers le bas à l'extérieur du corps en matériau isolant (9) et que leurs extrémités libres (21) s'étendent vers l'extérieur, dans la zone de la face inférieure du corps en matériau isolant (9).

6. Socle suivant la revendication 1, caractérisé par le fait que les languettes de raccordement (22) sortent latéralement du corps en matériau isolant (9), dans le plan d'insertion et que leurs extrémités libres s'étendent à l'extérieur, dans le même plan.
